# FASCICULE DE BREVET EUROPEEN

(11) **EP 1 936 072 B1**
(45) Date de publication et mention de la délivrance du brevet: **10.02.2010**
(21) Numéro de dépôt: 07024330.8
(22) Date de dépôt: 14.12.2007
(51) Int. Cl.: E04H 17/16

(54) **Dispositif de fixation d'un panneau sur un poteau**
Vorrichtung zum Befestigen eines Schildes an einem Pfosten
Device for fixing a panel on a post

(30) Priorité: 14.12.2006 FR 0610915
(43) Date de publication de la demande: 25.06.2008
(73) Titulaire: DIRICKX GROUPE, 53800 Congrier (FR)
(72) Inventeur: Corniere, Didier, 44360 Saint Etienne de Montluc (FR); Feng, Liqun, 53000 Laval (FR)
(74) Mandataire: Vidon, Patrice

(56) Documents cités:
- EP-A- 1 672 146
- WO-A-03/040496
- US-A- 2 968 470

## Description

La présente invention concerne un dispositif de fixation apte à serrer un brin vertical d'un premier panneau et/ou d'un second panneau sur un poteau.

Un tel dispositif de fixation peut être utilisé pour la réalisation de clôtures de toutes sortes, par exemple pour la réalisation de clôtures de stades, communément appelées mains courantes.

De manière connue, pour fixer sur un poteau un panneau ou une grille du type comprenant des brins verticaux, par exemple une grille constituée d'un assemblage de brins verticaux avec des brins horizontaux, on peut utiliser une bride comprenant deux demi-parties symétriques aptes à être fixées autour du poteau telle que celle présentée dans le document EP-A-1 672 146. Chaque demi-partie est constituée d'une paroi semi cylindrique prolongée de part et d'autre par deux ailes destinées à recevoir respectivement deux brins verticaux et latéraux de deux grilles placées de part et d'autre du poteau. Les deux demi-parties sont assemblées sur le poteau par boulonnage de manière à ce que les deux brins verticaux puissent être serrés entre les ailes des deux demi-brides. Le montage de la bride s'opère de la manière suivante. Il faut placer une demi-bride derrière le poteau, tenir une première grille de manière à placer le brin vertical d'un de ses côtés sur une aile, tenir une seconde grille de manière à placer le brin vertical d'un de ses côtés sur l'autre aile. Il faut ensuite placer l'autre demi-bride en vis-à-vis de la première et enfin assembler les deux demi-brides par deux boulons. Dans la pratique, il faut deux personnes pour assembler les grilles sur les poteaux.

On peut encore utiliser une agrafe de retenue d'une barre de tension d'un grillage sur un poteau telle que celle présentée dans le document US-A-2 968 470. L'agrafe est constituée d'une bande de métal conformée en boucle. Elle comprend ainsi une paroi cylindrique ouverte pour envelopper un poteau et qui se prolonge par deux parois parallèles l'une par rapport à l'autre. Les extrémités de ces deux parois sont pourvues de parties recourbées qui s'accrochent l'une sur l'autre pour fermer la boucle autour de la barre de tension du grillage. Deux agrafes sont nécessaires pour accrocher deux panneaux de part et d'autre du poteau. Par ailleurs, le panneau n'est pas correctement maintenu sur le poteau car il peut osciller légèrement autour du poteau ou coulisser dans l'agrafe.

Le but de l'invention est donc de proposer un dispositif de fixation d'un brin vertical d'au moins un panneau sur un poteau qui soit rapide à poser, qui puisse être posé par une seule personne et qui puisse maintenir fermement le ou les panneau(x) sur le poteau.

A cet effet, est proposé un dispositif de fixation apte à serrer un brin vertical d'un premier panneau et/ou d'un second panneau sur un poteau, le dispositif de fixation comprenant une bride incluant une bague fendue apte à ceinturer le poteau pour y être fixée. Selon l'invention, au moins un bras prolonge extérieurement et radialement la bague fendue et le dispositif de fixation comprend une coiffe apte à être fixée sur la bride de manière à pouvoir serrer ledit brin vertical contre ledit ou chaque bras.

Pour fixer un panneau entre deux poteaux, on fixe au moins une bride sur chaque poteau et l'on place les brins verticaux latéraux d'un panneau contre les bras intérieurs des brides. On fixe ensuite les coiffes sur les brides. Cette opération peut aisément être réalisée par un seul opérateur. Par ailleurs, le panneau est fermement tenu sur les poteaux sans possibilité de mouvement.

Selon une caractéristique additionnelle de l'invention, la coiffe est constituée d'une enveloppe creuse dont l'ouverture est bordée par un rebord périphérique comprenant au moins un bord supérieur, au moins un bord inférieur adaptés à coopérer avec ledit ou chaque bras pour serrer ledit brin vertical.

Selon une caractéristique additionnelle de l'invention, ledit ou chaque bras est pourvu à son extrémité libre d'une languette et le rebord périphérique comprend au moins un bord latéral dans lequel est réalisé un logement adapté à réceptionner la languette pour positionner le bord supérieur et le bord inférieur au niveau de la périphérie dudit ou de chaque bras.

La coiffe peut être positionnée rapidement et avec précision sur la bride. Par ailleurs, la présence des languettes assure un maintien latéral du panneau avant la fixation des coiffes sur les brides correspondantes.

Selon une caractéristique additionnelle de l'invention, la bride et la coiffe sont pourvues de moyens de verrouillage aptes à les verrouiller mutuellement et par incrément de manière à ce que ledit brin puisse être serré entre ledit ou chaque bras et le bord supérieur et le bord inférieur.

On peut ainsi contrôler le serrage du brin vertical dans le dispositif de fixation.

Selon une caractéristique additionnelle de l'invention, les moyens de verrouillage comprennent une pluralité de crans réalisés dans ledit ou chaque logement et une pluralité de crantages formés sur la languette correspondante.

La coiffe est alors rendue non démontable, ce qui rend impossible le démontage du brin verticaL Pour séparer le panneau des poteaux, il faut donc briser au moins un composant de chaque dispositif de fixation.

Selon une caractéristique additionnelle de l'invention, ledit ou chaque bras est pourvu sur sa partie supérieure et/ou inférieure d'un ergot prévu pour retenir un brin horizontal d'un panneau sur ledit bras.

La présence des ergots sur les brides permet de suspendre le panneau sur celles-ci. Le panneau étant maintenu en place, l'opérateur dispose de ses deux mains pour fixer les coiffes sur les brides.

Selon une caractéristique additionnelle de l'invention, chaque ergot est positionné à l'intersection dudit ou de chaque bras et de la languette correspondante.

Selon une caractéristique additionnelle de l'invention, chaque ergot est biseauté de manière à ce qu'il puisse repousser le brin vertical sur ledit bras.

Selon une caractéristique additionnelle de l'invention, la bague fendue est pourvue sur sa paroi extérieure d'un plot, le fond de l'enveloppe creuse de la coiffe étant traversé par un trou susceptible de recevoir un moyen d'assemblage adapté à être vissé dans le plot et/ou à prendre ancrage dans la paroi du poteau pour serrer la coiffe sur la bride afin de confirmer le serrage des brins verticaux dans le dispositif de fixation.

Selon une caractéristique additionnelle de l'invention, la bride comporte deux bras qui prolongent extérieurement la bague fendue dans des directions diamétralement opposées et la coiffe est constituée d'une enveloppe creuse dont l'ouverture est bordée par un rebord périphérique comprenant deux bords supérieurs, deux bords inférieurs adaptés à coopérer avec les bras.

Selon une caractéristique additionnelle de l'invention, la bride comporte un seul bras qui prolonge extérieurement et radialement la bague fendue et la coiffe est constituée d'une enveloppe creuse dont l'ouverture est bordée par un rebord périphérique comprenant un bord supérieur et un bord inférieur adaptés à coopérer avec le bras unique.

Selon une caractéristique additionnelle de l'invention, les bords inférieurs et supérieurs de la coiffe ainsi que les parois des bras tournées vers la coiffe présentent une forme concave.

La forme concave de ces parois sert à accroître le serrage des brins verticaux dans des directions latérales ce qui permet d'immobiliser les panneaux si l'on cherche à les déplacer.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
la Fig. 1 représente une vue en perspective d'un dispositif de fixation d'un panneau sur un poteau selon l'invention,
la Fig. 2 représente une vue en perspective du type panneau susceptible d'être fixé entre deux poteaux par plusieurs dispositifs de fixation selon l'invention,
la Fig. 3 représente une vue en perspective d'un dispositif de fixation d'un panneau, en cours de montage sur un poteau selon l'invention,
la Fig. 4 représente une vue en perspective d'un dispositif de fixation d'un panneau, monté sur un poteau selon l'invention,
la Fig. 5 représente une vue de dessus d'un dispositif de fixation d'un panneau monté sur un poteau selon l'invention,
la Fig. 6 représente une vue en perspective d'une variante de réalisation d'un dispositif de fixation d'un panneau sur un poteau selon l'invention et,
la Fig. 7 représente une vue de côté d'un dispositif de fixation d'un panneau, monté sur un poteau selon l'invention.

Le dispositif de fixation 100 représenté à la Fig. 1 est destiné à permettre la fixation de un ou de deux panneau(x) sur un poteau. De nombreuses applications sont visées, par exemple celles de construction de clôtures basses de terrains de sports, appelées communément mains courantes.

Dans l'invention, un panneau est un écran anti-franchissement constitué d'une grille barreaudée, c'est-à-dire comprenant un cadre fermé par des barreaux croisés, d'une grille avec ou sans plis constituée d'un assemblage de fils ou de barreaux croisés. Les brins dont il est fait référence ci-après sont des barres métalliques constituant un cadre, des fils ou des barreaux métalliques constituant une grille.

Le dispositif de fixation 100 comprend deux composants principaux, une bride 200 et une coiffe 300.

La bride 200 est destinée à ceinturer un poteau pour y être assujettie et à fixer, en coopération avec la coiffe 300, un brin vertical Bv d'un premier panneau et/ou d'un second panneau, le long du poteau.

A la Fig. 2, le panneau P représenté est constitué d'un treillis réalisé à partir d'un assemblage de brins verticaux Bv et de brins horizontaux Bh. Sur cette Fig. 2, on distingue une rangée avant de brins horizontaux Bh et une rangée arrière de brins horizontaux Bh et entre lesquelles est disposée une rangée de brins verticaux Bv. Le panneau P est destiné à être soutenu, puis fixé avec ses brins verticaux Bv disposés parallèlement le long d'un poteau. Dans l'invention, le panneau P peut être soutenu, puis fixé entre deux poteaux par l'intermédiaire d'une pluralité de dispositifs de fixation adaptés à tenir le panneau P par ses brins verticaux Bv situés sur ses côtés latéraux.

A la Fig. 1 et pour des raisons de clarté du dessin, seuls deux brins verticaux Bv de deux panneaux sont représentés schématiquement par deux tiges verticales à cette Fig. 1.

La bride 200 comprend ainsi une bague fendue 210 pourvue de deux bords d'extrémité 212a, 212b disposés en vis-à-vis et de laquelle s'étendent extérieurement deux bras 220a et 220b dans des directions diamétralement opposées. La bague 210 est prévue pour être ouverte au niveau de ses deux bords d'extrémité 212a, 212b afin de pouvoir être montée autour d'un poteau S comme cela apparaît à la Fig. 3. Le poteau S ainsi que la bague fendue 210 sont ici de section circulaire. Dans une variante de réalisation, non représentée, le poteau ainsi que la bague fendue possèdent une section polygonale.

A la Fig. 1, les deux bords d'extrémité 212a, 212b sont prolongés radialement et vers l'extérieur par respectivement deux pattes 214a, 214b. Le rapprochement de ces deux pattes par l'intermédiaire d'un moyen de serrage 230 permet de serrer la bague fendue 210 et donc la bride 200 sur le poteau. Le moyen de serrage est constitué avantageusement d'un boulon 230 traversant les deux pattes 214a, 214b. Il peut également être constitué d'une vis autotaraudeuse, d'une vis en matière plastique, prenant ancrage dans une patte, d'un rivet ou de tout autre moyen susceptible de rapprocher les deux pattes 214.

La bague fendue 210 est également pourvue sur sa paroi extérieure d'un plot 224 destiné à recevoir un moyen de vissage pour confirmer le serrage de la coiffe 300 sur la bride 200. Le plot 224 peut être traversé d'un trou lisse ou d'un trou taraudé.

Chaque bras 220a, 220b est constitué d'une plaque sur laquelle peut être appliqué, sur sa face destinée à être tournée vers la coiffe 300, un brin vertical Bv. La longueur relativement grande du bras permet de placer un panneau contre des brides fixées sur deux poteaux voisins, même si l'implantation de ces poteaux n'a pas été réalisée avec un entraxe d'une grande précision. En d'autres termes, le brin vertical Bv peut être appliqué sur toute la longueur utile dudit bras.

Les deux bras 220a, 220b sont pourvus respectivement à leurs extrémités libres de deux languettes 222a, 222b destinées à coopérer avec la coiffe 300 pour permettre le blocage des brins verticaux Bv entre les bras 220a, 220b et ladite coiffe. Les languettes 222 s'étendent parallèlement l'une par rapport à l'autre et de manière perpendiculaire aux bras 220. Le déplacement latéral d'un panneau en cours de pose, c'est-à-dire lorsqu'il est placé contre les bras des brides est ainsi limité.

A la Fig. 1, la coiffe 300 est constituée d'une enveloppe creuse prévue pour être solidarisée avec la bride 200 afin qu'elle puisse serrer les brins verticaux Bv sur les bras 220.

La coiffe 300 comprend ainsi un rebord périphérique délimitant l'ouverture de ladite coiffe. Ce rebord périphérique est constitué de deux bords supérieurs 310a, 310b, deux bords inférieurs 312a, 312b et qui sont réunis latéralement par deux bords latéraux 314a, 314b. Les bords supérieurs 310 ainsi que les bords inférieurs 312 sont séparés par respectivement deux parois 316 et 317 de contournement de la paroi du poteau. Ces parois 316 et 317 de contournement présentent ici une section semi circulaire.

Les bords supérieurs 310 et inférieurs 312 sont destinés à serrer les brins verticaux Bv contre chaque bras 220a et 220b à l'issue du montage de la coiffe 300 sur la bride 200.

A la Fig. 5, les bords inférieurs et supérieurs 310 et 312 ainsi que les parois des bras 220 tournées vers la coiffe 300 présentent une forme concave de telle sorte que le serrage des brins verticaux Bv entre les bords 310 et 312 et lesdites parois est accru lorsque l'on tente de déplacer les panneaux P ou P'. Le déplacement des panneaux est matérialisé par la flèche D.

En effet, dès le serrage de la coiffe 300 sur la bride 200, les bords inférieurs et supérieurs 310 et 312 ainsi que les bras 220 appliquent sur les brins verticaux Bv, des forces qui incorporent des composantes parallèles au panneau P ou au panneau P', et qui sont matérialisées par les flèches T. Pour un même panneau, ces composantes T s'opposent, lors du serrage de la coiffe sur la bride et la valeur de ces composantes s'accroît si l'on cherche à déplacer le panneau.

Deux logements 320a et 320b sont réalisés respectivement dans les bords latéraux 314a et 314b de manière à pouvoir réceptionner les languettes 222a et 222b pour positionner convenablement la coiffe 300 vis-à-vis de la bride 200 et en particulier pour positionner les bords supérieurs 310 et inférieurs 312 à la périphérie des bras 220a, 220b.

La bride 200 et la coiffe 300 sont pourvues de moyens de verrouillage 223, 323 aptes à les verrouiller mutuellement et par incrément de manière à ce que les brins verticaux Bv puissent être serrés entre les bras 220 de la bride 200 et les bords supérieurs 310 et inférieurs 312 de la coiffe 300.

Une pluralité de crans 323 est ainsi réalisée sur une paroi interne de chaque logement 320a et 320b et une pluralité de crantages 223 est formée sur chaque languette 222a et 222b et, en particulier, sur un retour prolongeant ladite languette comme cela apparaît sur cette Fig. 1.

L'insertion des logements 320 de la coiffe 300 sur les languettes 222 correspondantes de la bride 200 permet un assemblage mutuel par encliquetage de ces deux composants. Les crans 323 ainsi que les crantages 223 sont décalés d'un même pas, si bien que l'avancement de la coiffe 300 par rapport à la bride 200 peut être réalisé par incrément. Dès lors que les brins verticaux Bv sont en contact avec les bras 220 de la bride 200 et les bords supérieurs 310 et inférieurs 312 de la coiffe 300, le rapprochement de ces deux composants d'une distance de un ou de quelques pas suffit à brider convenablement les brins dans le dispositif de fixation 100.

La coiffe 300 et la bride 200 sont pourvues d'un moyen de serrage 224, 330, 334 apte à les réunir par rapprochement mutuel pour accroître le serrage des brins verticaux Bv dans le dispositif de fixation 100.

La coiffe 300 est ainsi pourvue dans le fond de son enveloppe creuse 302 d'un trou 330 réalisé dans un lamage 332, apte à recevoir un moyen d'assemblage tel qu'une vis 334, par exemple une vis autotaraudeuse, susceptible d'être vissée dans le plot 224, puis éventuellement dans la paroi d'un poteau de manière à ce que le vissage de la vis puisse bloquer la coiffe 300 sur la bride 200 et éventuellement sur le poteau pour ainsi confirmer le serrage des brins verticaux Bv dans le dispositif de fixation 100 solidarisé au poteau. On peut encore utiliser un rivet dont l'extrémité libre peut prendre ancrage dans un trou préalablement réalisé dans le poteau. Le blocage est obtenu lorsque les brins sont convenablement serrés entre les bords supérieurs et inférieurs 310 et les bras 220.

Lors du serrage de la vis 334, les crantages 223 peuvent être amenés à avancer d'un ou plusieurs pas dans les ouvertures 323 augmentant ainsi le serrage des brins verticaux Bv dans le dispositif de fixation 100.

Le retrait des brins verticaux Bv du dispositif de fixation 100 par déplacement latéral est interrompu d'un côté par la présence de la bague fendue 210 et de l'autre par la présence des languettes 222.

Le retrait des panneaux n'est en pratique possible que par la destruction d'au moins un composant des dispositifs de fixation 100.

Chaque bras 220 est pourvu sur sa partie supérieure et/ou inférieure, c'est-à-dire pour le moins sur sa partie destinée à être tournée vers le haut lorsque la bride 200 est fixée sur un poteau, d'un ergot 340 prévu pour retenir un brin horizontal d'un panneau sur ledit bras. A cette Fig. 1, chaque bras 220 est pourvu de deux ergots 340 permettant de rendre indifférent le sens de montage de la bride sur un poteau.

On peut alors, comme cela apparaît aux Figs. 3 et 7, placer en attente de fixation définitive, des panneaux P, P' sur les brides dès lors que celles-ci sont fixées sur les poteaux. On pose ainsi une extrémité d'un brin horizontal Bh d'un premier panneau P sur un des bras 220 de manière à ce qu'il puisse être retenu par un ergot 340. On pose également une extrémité d'un brin horizontal Bh d'un second panneau P' sur l'autre bras 220 de manière à ce qu'il puisse être retenu par un ergot 340.

On répète l'opération pour les brides situées sur les poteaux voisins, de l'autre côté des panneaux P et P'. Les panneaux sont ainsi maintenus en position entre les poteaux en attente de fixation définitive.

Les panneaux P et P' ne peuvent ainsi plus être déplacés en profondeur, c'est-à-dire qu'ils ne peuvent plus avancer puisqu'ils sont retenus par des ergots 340 ni reculer du fait de la présence des brins verticaux Bv qui sont en contact avec les bras 220. La pose des panneaux est ainsi grandement facilitée.

Chaque ergot 340 est positionné de préférence à l'intersection d'un bras 220 et d'une languette 222 pour ne pas gêner le placement du brin vertical Bv.

Chaque ergot est avantageusement biseauté de manière à ce qu'il puisse repousser le brin vertical Bv contre le bras 220.

Le fonctionnement et l'utilisation du dispositif de fixation 100 de l'invention se présentent de la manière suivante.

On ouvre la bague fendue 210 d'une première bride 200 et on la passe autour d'un poteau S. On serre la bride 200 sur le poteau S à l'aide du boulon 230.

On monte de la même manière une seconde bride sur un poteau voisin, à la même hauteur que la première et, le cas échéant, une ou plusieurs brides sur les deux poteaux. On répète cette opération sur les différents poteaux constitutifs de la clôture.

On place ensuite un panneau P entre deux brides voisines situées sur un même niveau et l'on fait reposer les brins horizontaux Bh du panneau sur les bras intérieurs des deux brides de manière à ce que les brins horizontaux Bh puissent être retenus sur les brides 200 par leurs ergots respectifs 340.

Le panneau est alors maintenu en place sans qu'on le tienne. On répète ces opérations pour d'autres panneaux P' que l'on fait tenir sur d'autres brides fixées sur des poteaux voisins.

On amène une coiffe 300 sur une bride 200 et l'on encliquète les crantages 223 des languettes sur les crans 323 des logements 320 de manière à serrer les brins verticaux Bv entre les bras 220 de la bride 200 et les bords supérieurs 310 et inférieurs 312 de la coiffe 300. On serre la coiffe 300 sur la bride 200 en vissant la vis 334 dans le plot 224. En utilisant une vis de type autotaraudeuse ou de type autoforeuse, celle-ci peut également prendre ancrage dans la paroi du poteau S. On peut encore fixer la coiffe à l'aide d'un rivet passant au travers du plot et prenant ancrage dans un trou préalablement réalisé dans le poteau.

On répète cette opération pour les autres brides. Dans la pratique, il faut au minimum deux dispositifs de fixation pour fixer un panneau entre deux poteaux.

Le dispositif de fixation de l'invention permet la pose rapide et par un seul opérateur de panneaux entre des poteaux.

La construction du dispositif de fixation procure une liaison rigide entre les panneaux et les poteaux.

La fixation des panneaux est normalement irréversible.

Dans une variante de réalisation du dispositif de fixation 100 représentée à la Fig. 6, la bride 200' n'est pourvue que d'un seul bras 220a et la coiffe 300' est tronquée d'un côté des parois 316 et 317 de contournement de la paroi du poteau. Le bras unique 220a prolonge extérieurement et radialement la bague fendue 210. L'enveloppe creuse 302 de la coiffe 300' n'est ainsi pourvue que d'un seul bord supérieur 310a et d'un seul bord inférieur 312a.

De tels dispositifs de fixation 100 sont adaptés à permettre la fixation de panneaux sur un poteau d'encoignure ou de panneaux voisins non coplanaires.

## Revendications

1. Dispositif de fixation (100) apte à serrer un brin vertical (Bv) d'un premier panneau (P) et/ou d'un second panneau (P') sur un poteau (S), le dispositif de fixation (100) comprenant une bride (200, 200') incluant une bague fendue (210) apte à ceinturer le poteau (S) pour y être fixée, **caractérisé en ce qu'**au moins un bras (220a, 220b) prolonge extérieurement et radialement la bague fendue (210) et **en ce que** le dispositif de fixation (100) comprend une coiffe (300, 300') apte à être fixée sur la bride (200, 200') de manière à pouvoir serrer ledit brin vertical (Bv) contre ledit ou chaque bras (220a, 220b).

2. Dispositif de fixation (100) selon la revendication 1, **caractérisé en ce que** la coiffe (300, 300') est constituée d'une enveloppe creuse (302) dont l'ouverture est bordée par un rebord périphérique comprenant au moins un bord supérieur (310a, 310b), au moins un bord inférieur (312a, 312b) adaptés à coopérer avec ledit ou chaque bras (220a, 220b) pour serrer ledit brin vertical (Bv).

3. Dispositif de fixation (100) selon la revendication 1 ou 2, **caractérisé en ce que** ledit ou chaque bras (220a, 220b) est pourvu à son extrémité libre d'une languette (222a, 222b) et **en ce que** le rebord périphérique comprend au moins un bord latéral (314a, 314b) dans lequel est réalisé un logement (320a et 320b) adapté à réceptionner la languette (222a, 222b) pour positionner le bord supérieur (310a, 310b) et le bord inférieur (312a, 312b) au niveau de la périphérie dudit ou de chaque bras (220a, 220b).

4. Dispositif de fixation (100) selon la revendication 3, **caractérisé en ce que** la bride (200, 200') et la coiffe (300, 300') sont pourvues de moyens de verrouillage (223, 323) aptes à les verrouiller mutuellement et par incrément de manière à ce que ledit brin (Bv) puisse être serré entre ledit ou chaque bras (220a, 220b) et le bord supérieur (310a, 310b) et le bord inférieur (312a, 312b).

5. Dispositif de fixation (100) selon la revendication 4, **caractérisé en ce que** les moyens de verrouillage comprennent une pluralité de crans (323) réalisés dans ledit ou chaque logement (320a, 320b) et une pluralité de crantages (223) formés sur la languette correspondante (222a, 222b).

6. Dispositif de fixation (100) selon l'une quelconque des revendications précédentes, **caractérisé en ce que** ledit ou chaque bras (220a, 220b) est pourvu sur sa partie supérieure et/ou inférieure d'un ergot (340) prévu pour retenir un brin horizontal (Bh) d'un panneau (P, P') sur ledit bras.

7. Dispositif de fixation (100) selon la revendication 6, **caractérisé en ce que** chaque ergot (340) est positionné à l'intersection dudit ou de chaque bras (220a, 220b) et de la languette correspondante (222a, 222b).

8. Dispositif de fixation (100) selon la revendication 6 ou 7, **caractérisé en ce que** chaque ergot (340) est biseauté de manière à ce qu'il puisse repousser le brin vertical (Bv) sur ledit bras.

9. Dispositif de fixation (100) selon l'une quelconque des revendications 2 à 8, **caractérisé en ce que** la bague fendue (210) est pourvue sur sa paroi extérieure d'un plot (224), le fond de l'enveloppe creuse (302) de la coiffe (300, 300') étant traversé par un trou (330) susceptible de recevoir un moyen d'assemblage (334) adapté à être vissé dans le plot (224) et/ou à prendre ancrage dans la paroi du poteau (S) pour serrer la coiffe (300, 300') sur la bride (200, 200') afin de confirmer le serrage des brins verticaux (Bv) dans le dispositif de fixation (100).

10. Dispositif de fixation (100) selon l'une quelconque des revendications 1 à 9, **caractérisé en ce que** la bride (200) comporte deux bras (220a, 220b) qui prolongent extérieurement la bague fendue (210) dans des directions diamétralement opposées et **en ce que** la coiffe (300) est constituée d'une enveloppe creuse (302) dont l'ouverture est bordée par un rebord périphérique comprenant deux bords supérieurs (310a, 310b), deux bords inférieurs (312a, 312b) adaptés à coopérer avec les bras (220a, 220b).

11. Dispositif de fixation (100) selon l'une quelconque des revendications 1 à 9, **caractérisé en ce que** la bride (200') comporte un seul bras (220a) qui prolonge extérieurement et radialement la bague fendue (210) et **en ce que** la coiffe (300') est constituée d'une enveloppe creuse (302) dont l'ouverture est bordée par un rebord périphérique comprenant un bord supérieur (310a) et un bord inférieur (312a) adaptés à coopérer avec le bras unique (220a).

12. Dispositif de fixation (100) selon l'une quelconque des revendications 2 à 11, **caractérisé en ce que** les bords inférieurs et supérieurs (310, 312) ainsi que les parois des bras (220) tournées vers la coiffe (300, 300') présentent une forme concave.

## Claims

1. Fixing device (100) which is capable of clamping a vertical piece (Bv) of a first panel (P) and/or a second panel (P') to a post (S), the fixing device (100) comprising a flange (200, 200') which includes a split ring (210) which is capable of extending around the post (S) in order to be fixed at that location, **characterised in that** at least one arm (220a, 220b) extends the split ring (210) externally and radially and **in that** the fixing device (100) comprises a cover (300, 300') which is capable of being fixed to the flange (200, 200') so as to be able to clamp the vertical piece (Bv) against the or each arm (220a, 220b).

2. Fixing device (100) according to claim 1, **characterised in that** the cover (300, 300') is constituted by a hollow casing (302) whose opening is bordered by a peripheral rim which comprises at least an upper edge (310a, 310b), at least a lower edge (312a, 312b), which are adapted to co-operate with the or each arm (220a, 220b) in order to clamp the vertical piece (Bv).

3. Fixing device (100) according to claim 1 or claim 2, **characterised in that** the or each arm (220a, 220b) is provided at the free end thereof with a tongue (222a, 222b) and **in that** the peripheral rim comprises at least one lateral edge (314a, 314b), in which there is formed a housing (320a and 320b) which is adapted to receive the tongue (222a, 222b) in order to position the upper edge (310a, 310b) and the lower edge (312a, 312b) in the region of the periphery of the or each arm (220a, 220b).

4. Fixing device (100) according to claim 3, **characterised in that** the flange (200, 200') and the cover (300, 300') are provided with locking means (223, 323) which are capable of locking them mutually and by increments so that the piece (Bv) can be clamped between the or each arm (220a, 220b) and the upper edge (310a, 310b) and the lower edge (312a, 312b).

5. Fixing device (100) according to claim 4, **characterised in that** the locking means comprise a plurality of notches (323) which are produced in the or each housing (320a, 320b) and a plurality of catches (223) which are formed on the corresponding tongue (222a, 222b).

6. Fixing device (100) according to any one of the preceding claims, **characterised in that** the or each arm (220a, 220b) is provided at the upper and/or lower portion thereof with a projection (340) which is provided for retaining a horizontal piece (Bh) of a panel (P, P') on the arm.

7. Fixing device (100) according to claim 6, **characterised in that** each projection (340) is positioned at the intersection of the or each arm (220a, 220b) and the corresponding tongue (222a, 222b).

8. Fixing device (100) according to claim 6 or claim 7, **characterised in that** each projection (340) is bevelled so that it can push the vertical piece (Bv) onto the arm.

9. Fixing device (100) according to any one of claims 2 to 8, **characterised in that** the split ring (210) is provided at the external wall thereof with a stud (224), there extending through the base of the hollow casing (302) of the cover (300, 300') a hole (330) which is capable of receiving an assembly means (334) which is adapted to be screwed into the stud (224) and/or being anchored in the wall of the post (S) in order to clamp the cover (300, 300') to the flange (200, 200') in order to confirm the clamping of the vertical pieces (Bv) in the fixing device (100).

10. Fixing device (100) according to any one of claims 1 to 9, **characterised in that** the flange (200) comprises two arms (220a, 220b) which extend the split ring (210) externally in diametrically opposed directions and **in that** the cover (300) is constituted by a hollow casing (302) whose opening is bordered by a peripheral rim which comprises two upper edges (310a, 310b), and two lower edges (312a, 312b) which are adapted to co-operate with the arms (220a, 220b).

11. Fixing device (100) according to any one of claims 1 to 9, **characterised in that** the flange (200') comprises a single arm (220a) which extends the split ring (210) externally and radially and **in that** the cover (300') is constituted by a hollow casing (302) whose opening is bordered by a peripheral rim which comprises an upper edge (310a) and a lower edge (312a) which are adapted to co-operate with the single arm (220a).

12. Fixing device (100) according to any one of claims 2 to 11, **characterised in that** the lower and upper edges (310, 312) and the walls of the arms (220) directed towards the cover (300, 300') have a concave shape.

## Patentansprüche

1. Befestigungsvorrichtung (100), die dazu geeignet ist, einen vertikalen Strang oder Stab (Bv) eines ersten Paneels (P) und/oder eines zweiten Paneels (P') an einem Pfosten (S) festzuklemmen, wobei die Befestigungsvorrichtung (100) eine Einspannvorrichtung (200, 200') aufweist, welche eine gespaltene Ringhülse (210) umfasst, die um den Pfosten (S) gelegt werden kann, um daran befestigt zu werden, **dadurch gekennzeichnet, dass** mindestens ein Arm (220a, 220b) die gespaltene Ringhülse (210) nach außen und radial verlängert und, dass die Befestigungsvorrichtung (100) eine Kappe (300, 300') aufweist, die an der Einspannvorrichtung (200, 200') befestigt werden kann, um in der Lage zu sein, den besagten vertikalen Strang oder Stab (Bv) gegen den besagten Arm oder gegen jeden Arm (200a, 200b) festzuklemmen.

2. Befestigungsvorrichtung (100) nach Anspruch 1, **dadurch gekennzeichnet, dass** die Kappe (300, 300') durch eine hohle Hülse (302) gebildet wird, deren Öffnung durch einen umlaufenden Rand umgeben ist, der mindestens einen oberen Rand (310a, 310b) und mindestens einen unteren Rand (312a, 312b) umfasst, wobei diese Ränder so ausgebildet sind, dass sie mit dem besagten Arm oder mit jedem der besagten Arme (220a, 220b) zusammenwirken, um den besagten vertikalen Strang oder Stab (Bv) festzuklemmen.

3. Befestigungsvorrichtung (100) nach Anspruch 1 oder 2, **dadurch gekennzeichnet, dass** der besagte Arm bzw. die besagten Arme (220a, 220b) an ihrem freien Ende eine Lasche (222a, 222b) aufweist bzw. aufweisen und, dass der umlaufende Rand mindestens einen seitlichen Rand (314a, 314b) aufweist, in dem eine Aussparung (320a, 320b) ausgebildet ist, welche die Lasche(n) (222a, 222b) aufnehmen kann, um den oberen Rand (310a, 310b) und den unteren Rand (312a, 312b) auf der Höhe des Umfangs des besagten Armes bzw. eine jeden der besagten Arme (220a, 220b) zu positionieren.

4. Befestigungsvorrichtung (100) nach Anspruch 3, **dadurch gekennzeichnet, dass** die Einspannvorrichtung (200, 200') und die Kappe (300, 300') über Verriegelungsmittel (223, 323) verfügen, die sie miteinander und schrittweise zunehmend verriegeln können, damit der besagte Strang oder Stab (Bv) zwischen dem besagten Arm bzw. jedem der besagten Armen (220a, 220b) und dem oberen Rand (310a, 310b) und dem unteren Rand (312a, 312b) festgeklemmt werden kann.

5. Befestigungsvorrichtung (100) nach Anspruch 4, **dadurch gekennzeichnet, dass** die Verriegelungsmittel eine Mehrzahl von Rastkerben (323), die in der besagten Aussparung bzw. in den besagten Aussparungen (320a, 320b) ausgearbeitet sind und eine Mehrzahl von in der entsprechenden Lasche bzw. in jeder der Laschen (222a, 222b) ausgebildete Verzahnungen (223) aufweisen.

6. Befestigungsvorrichtung (100) nach einem der vorhergehenden Ansprüche, **dadurch gekennzeichnet, dass** der besagte Arm oder jeder der Arme (220a, 220b) am oberen und/oder am unteren Teil eine Nase (340) aufweist bzw. aufweisen, die einen horizontalen Strang oder Stab (Bh) eines Paneels (P, P') auf dem besagten Arm halten soll.

7. Befestigungsvorrichtung (100) nach Anspruch 6, **dadurch gekennzeichnet, dass** jede Nase (340) an der Schnittstelle des besagten Arms bzw. eines jeden der besagten Arme (220a, 220b) und der entsprechenden Lasche (222a, 222b) angebracht ist.

8. Befestigungsvorrichtung (100) nach Anspruch 6 oder 7, **dadurch gekennzeichnet, dass** jede Nase (340) eine Fase aufweist, um in der Lage zu sein, den besagten vertikalen Strang oder Stab (Bv) auf den besagten Arm zurückzuschieben.

9. Befestigungsvorrichtung (100) nach Anspruch 2 bis 8, **dadurch gekennzeichnet, dass** die gespaltene Ringhülse (210) am äußeren Rand eine Steckhülse (224) aufweist, wobei die Rückseite der hohlen Hülse (302) der Kappe (300, 300') von einem Bohrloch (330) durchquert ist, welches ein Teil zum Zusammenfügen (334) aufnehmen kann, das in die Steckhülse (224) geschraubt und/oder in der Wandung des Pfostens (S) verankert werden kann, um die Kappe (300, 300') auf der Einspannvorrichtung (200, 200') festzuklemmen, um das Festklemmen der vertikalen Stäbe (Bv) in der Befestigungsvorrichtung (100) zu bestätigen.

10. Befestigungsvorrichtung (100) nach einem der Ansprüche 1 bis 9, **dadurch gekennzeichnet, dass** die Einspannvorrichtung (200) zwei Arme (220a, 220b) aufweist, welche die gespaltene Ringhülse (210) äußerlich in zwei entgegen gesetzte Richtungen verlängern und, dass die Kappe (300) aus einer hohlen Hülse (302) gebildet wird, deren Öffnung durch einen umlaufenden Rand umrandet ist, der zwei obere Ränder (310a, 310b) und zwei untere Ränder (312a, 312b) umfasst, die mit den Armen (220a, 220b) zusammenwirken können.

11. Befestigungsvorrichtung (100) nach einem der Ansprüche 1 bis 9, **dadurch gekennzeichnet, dass** die Einspannvorrichtung (200') einen einzelnen Arm (220a) aufweist, der die gespaltene Ringhülse (210) äußerlich und radial verlängert und, dass die Kappe (300') durch eine hohle Hülse (302) gebildet wird, deren Öffnung durch einen umlaufenden Rand umrandet ist, der einen oberen Rand (310a) und einen unteren Rand (312a) aufweist, der mit dem einzelnen Arm (220a) zusammenwirken kann.

12. Befestigungsvorrichtung (100) nach einem der Ansprüche 2 bis 11, **dadurch gekennzeichnet, dass** die unteren und oberen Ränder (310, 312) sowie die Wandungen der zur Kappe (300, 300') hin weisenden Arme (220) eine konkave Form aufweisen.
